# FASCICULE DE BREVET EUROPEEN

(11) **EP 0 220 076 B1**
(45) Date de publication et mention de la délivrance du brevet: **27.11.1991**
(21) Numéro de dépôt: 86400453.6
(22) Date de dépôt: 04.03.1986
(51) Int. Cl.: B28B 1/08

(54) **Table vibrante pour la fabrication de produits en béton**
Vibrationstisch zur Herstellung von Erzeugnissen aus Beton
Vibrating table for making concrete products

(30) Priorité: 29.03.1985 FR 8504797
(43) Date de publication de la demande: 29.04.1987
(73) Titulaire: DEMLER S.A., F-60360 Crevecoeur-Le-Grand (FR)
(72) Inventeur: Van de Caveye, Yves Henri, F-60000 Beauvais (FR)
(74) Mandataire: Cabinet HERRBURGER

(56) Documents cités:
- BE-A- 395 580
- DE-A- 2 313 752
- DE-B- 1 255 554
- FR-A- 1 034 200
- FR-A- 1 207 736
- GB-A- 18 242
- GB-A- 896 643
- GB-A- 1 158 221
- US-A- 1 867 144

## Description

La présente invention se rapporte à une table vibrante pour la fabrication de produits en béton.

Cette table vibrante comporte, de manière classique, un moule sur sa surface supérieure plane coopérant avec une machine à mouler comportant une trémie d'alimentation contenant le béton à mouler, un tiroir mobile alternativement entre une position arrière sous la trémie d'alimentation et une position avant au-dessus du moule pour se charger en béton sous la trémie, puis transporter ce dernier, en quantité déterminée, dans le moule, ainsi qu'un agitateur sous forme de grille placé dans le tiroir pour faciliter la pénétration du béton dans le moule.

Il s'agit des installations de type classique destinées à la fabrication d'objets en béton vibré, tels que des parpaings.

Le vibrage de ces produits est indispensable en particulier pour tasser le béton se trouvant dans le moule.

A cet effet, de manière classique, la table comporte :
- une surface supérieure horizontale plane avec le moule,
- un châssis rigide auquel cette surface est reliée au moyen d'organes de suspension, et
- des organes principaux de mise en vibration équilibrés de façon à pouvoir apporter la même énergie de compactage à chaque point de la surface supérieure et du moule.

Pour donner entière satisfaction, notamment du point de vue du rythme de travail, de l'usure des moteurs consécutive aux secousses très violentes auxquelles ils sont soumis et de la sécurité du personnel d'exploitation, les organes principaux de mise en vibration doivent répondre à des critères particuliers.

On a déjà proposé de nombreux organes de ce type, parmi lesquels on peut noter ceux décrits dans les demandes de brevet français 2 517 568, 2 529 104, 2 552 685 ou encore 1 034 200.

Il est cependant connu que toutes les machines décrites ci-dessus ont du toujours l'inconvénient de présenter un déséquilibre dû aux différence de remplissage du moule entre sa partie avant et sa partie arrière.

En effet, la partie arrière du moule voit défiler, lors du mouvement d'avance et de recul du tiroir, tous les éléments de l'agitateur en forme de grille et reçoit, par suite, le béton pendant une durée plus longue avec un brassage plus important ; il en résulte des défauts d'uniformité non négligeables des produits finis tels que des parpaings.

La présente invention a pour objet de proposer un dispositif très simple permettant de compenser ce phénomène de déséquilibre.

A cet effet, l'invention concerne une table vibrante du type décrit ci-dessus, caractérisée en ce que les organes principaux de mise en vibration coopèrent avec des organes annexes de mise en vibration susceptibles d'apporter une énergie de compactage complémentaire à la partie avant, opposée à la trémie d'alimentation de la surface supérieure et du moule pour compenser le déséquilibre de remplissage de ce dernier à ce niveau, ces organes annexes de mise en vibration comportant un châssis annexe muni d'une tablette vibrante disposée au-dessous de la partie avant de la surface supérieure, parallèlement à celle-ci, et entraîné en vibration par un moteur vibrant.

L'idée à la base de l'invention consiste donc, en fait, à compléter de façon extrêmement simple et peu onéreuse, les vibrations principales par des vibrations annexes agissant sur la seule partie avant du moule recevant le béton pendant une durée plus courte.

Selon une autre caractéristique de l'invention, le châssis annexe est articulé sur un axe solidaire du châssis rigide et susceptible de se déplacer entre une position de repos dans laquelle il est indépendant de l'ensemble vibrant principal et une position de travail dans laquelle il vient en prise avec la surface supérieure de la table pour transmettre ses vibrations à sa partie avant.

Le moteur vibrant fonctionne de préférence en continu mais n'est en fait actif qu'en position de travail ; dans cette position en effet, la tablette vibrante peut venir en action à la partie inférieure de la surface supérieure plane pour y exercer une action de martelage.

Selon une autre caractéristique de l'invention, le déplacement du châssis annexe entre sa position de repos et sa position de travail, est commandé par au moins un vérin de plaquage monté à sa partie inférieure.

Pour des raisons de symétrie, il est généralement prévu deux vérins de placage constitués, chacun, par un vérin souple qui se trouve à l'air libre en position de repos et sous une pression donnée en position de travail.

Selon une autre caractéristique de l'invention, ces vérins de placage coopèrent avec au moins un, de préférence deux vérins d'équilibrage susceptibles de maintenir constamment la tablette vibrante en position horizontale.

En position de repos, les vérins de placage sont à l'air libre et les vérins d'équilibrage sont tarés à une pression telle que les amplitudes de la tablette vibrante n'atteignent ni la surface de la table vibrante ni la structure de la machine ; au contraire, en position de travail, les vérins de placage sont sous une pression qui permet de régler le martelage de la tablette au-dessous de la surface supérieure plane.

Selon une autre caractéristique de l'invention, la pression exercée par le ou les vérins de placage peut être réglée pour permettre un réglage de la force de martelage exercée par la tablette vibrante et, par suite, de l'action de compensation.

Il s'agit donc là d'un dispositif extrêmement simple, susceptible de s'appliquer à tous les types de moule, permettant de ne rien déséquilibrer de la vibration principale et d'un réglage extrêmement simple et néanmoins précis.

Ce réglage est, en fait, triple, étant donné que l'on peut régler indépendamment la force vibrante, la force du martelage en réglant la pression des vérins souples de placage ainsi que la durée de ce dernier.

Les caractéristiques de la table vibrante qui fait l'objet de l'invention seront décrites plus en détail en se référant aux dessins annexés dans lesquels :
- les figures 1 et 2 sont des coupes schématiques d'une table vibrante selon l'invention respectivement en position de travail et en position de repos, tandis que
- la figure 3 est une vue de dessus de cette table vibrante.

Cette table est destinée à recevoir sur sa surface supérieure 1 un moule, non représenté, et à coopérer avec une machine à mouler comportant une trémie d'alimentation contenant du béton à mouler, un tiroir mobile alternativement entre une position arrière sous la trémie d'alimentation et une position avant au-dessus du moule pour se charger en béton sous la trémie puis transporter ce dernier en quantité déterminée pour le moule, ainsi qu'un agitateur sous forme de grille placé dans le tiroir pour faciliter la pénétration du béton dans le moule.

Il s'agit là d'organes utilisés classiquement dans le domaine du moulage du béton qui, dans un but de brièveté, n'ont pas été représentés sur les figures 1 à 3.

Selon ces figures, la table vibrante comporte, outre sa surface supérieure plane 1, un châssis rigide 3 auquel elle est reliée au moyen d'organes de suspension 2, ainsi que des organes principaux de mise en vibration constitués, selon les figures, par deux moteurs électriques 4 et 4' situés en parallèle, coopérant chacun avec un vibrateur multi-directionnel 5, 5', ces deux éléments 5, 5' tournant en sens opposé et étant synchronisés de façon à donner une vibration unidirectionnelle verticale. Chacun des moteurs 4, 4' est relié aux vibrateurs 5, 5' au moyen d'un flexible de transmission 6.

Bien entendu, ces organes principaux de mise en vibration ne sont cités qu'à titre d'exemple et l'on pourrait, par exemple, remplacer les deux ensembles vibratoires 5, 5' - moteurs 4, 4' par deux moteurs vibrants sans pour cela sortir du cadre de l'invention.

La seule caractéristique indispensable est que l'ensemble vibrant soit parfaitement équilibré entre ses parties avant, arrière, droite et gauche pour apporter la même énergie de compactage à chaque point du moule.

Comme déjà indiqué, le remplissage du moule se produit sous l'action, d'une part, du déplacement du tiroir non représenté selon la flèche A le long de la surface 1 de la table, et, d'autre part, du mouvement d'agitation de la grille placée dans le tiroir. Il s'ensuit un déséquilibre de remplissage entre les parties avant et arrière du moule pouvant entraîner une non-homogénéité des produits moulés obtenus.

Pour remédier à cet inconvénient, l'invention propose d'associer à l'ensemble principal de mise en vibration décrit ci-dessus, des organes annexes de mise en vibration se composant d'un châssis annexe 8 articulé sur un axe 7 solidaire du châssis principal 3 et entraîné en vibration par un moteur vibrant 9 de type classique qui fonctionne en permanence.

Le châssis annexe 8 est constitué par une tablette vibrante 10 disposée au-dessous de la surface supérieure 1 de la table à la partie avant et parallèlement à cette dernière, ainsi que par une plaque verticale 11 s'étendant vers le bas, fixée à la partie arrière 12 de la tablette 10.

L'ensemble constitué par la tablette vibrante 10 et la plaque verticale 11 est associé à une tringlerie rigide 13 reliée à l'axe d'articulation 7 solidaire du châssis principal 3.

Le châssis annexe 8 est susceptible de se déplacer selon un mouvement vertical de va-et-vient schématisé par la flèche B entre une position de repos représentée à la figure 2, dans laquelle il est totalement indépendant de la surface 1, c'est-à-dire que, dans cette position, l'amplitude des vibrations imposées à la tablette 10 par le moteur vibrant 9 est insuffisante pour que celle-ci atteigne la partie inférieure de la surface 1 et une position de travail représentée à la figure 1, dans laquelle la tablette 10 est susceptible de venir en prise avec la surface 1 pour transmettre ses vibrations à sa partie avant.

Ce mouvement de va-et-vient selon la flèche B de l'ensemble du châssis annexe 8 est commandé par deux vérins souples de placage 14, 14' montés à la partie inférieure 15 de la plaque verticale 11, qui se trouvent à l'air libre en position de repos (figure 2) et sous une pression réglable en position de travail (figure 1) pour permettre à la tablette 10 de compléter les vibrations principales de la surface 1 par une force de martelage réglable.

Les vérins de placage 14, 14' sont associés à des vérins d'équilibrage 16, 16' qui sont montés à la partie avant du châssis annexe 8 pour maintenir constamment la tablette vibrante 10 en position horizontale.

## Revendications

1. Table vibrante pour la fabrication de produits en béton comportant :
- une surface supérieure horizontale plane (1) avec un moule alimenté en béton par un tiroir mobile alternativement entre une position avant dans laquelle il est situé au-dessus de ce moule et une position arrière dans laquelle il est situé au-dessous d'une trémie d'alimentation,
- un châssis rigide (3) auquel la surface (1) est reliée au moyen d'organes de suspension (2), et
- des organes principaux de mise en vibration (4, 4', 5, 5') équilibrés de façon à pouvoir apporter la même énergie de compactage à chaque point de la surface (1) et du moule,
table vibrante caractérisée en ce que les organes principaux de mise en vibration (4, 4', 5, 5') coopèrent avec des organes annexes de mise en vibration (8, 9, 14, 14', 16, 16') qui apportent une énergie de compactage complémentaire à la partie avant, opposée à la trémie d'alimentation de la surface supérieure (1) et du moule pour compenser le déséquilibre de remplissage de ce dernier à ce niveau, ces organes annexes de mise en vibration comportant un châssis annexe (8) muni d'une tablette vibrante (10) supérieure disposée au-dessous de la partie avant de la surface (1), parallèlement à celle-ci, et entraîné en vibration par un moteur vibrant (9).

2. Table vibrante selon la revendication 1, caractérisée en ce que le châssis annexe (8) est articulé autour d'un axe (7) solidaire du châssis rigide (3) et se déplace entre une position de repos dans laquelle il est indépendant de la surface (1) et une position de travail dans laquelle il vient en prise avec la partie inférieure de la surface (1) pour transmettre ses vibrations à sa partie avant.

3. Table vibrante selon l'une quelconque des revendications 1 et 2, caractérisée en ce que le moteur vibrant (9) fonctionne en permanence.

4. Table vibrante selon l'une quelconque des revendications 1 à 3, caractérisée en ce que le déplacement du châssis annexe (8) entre sa position de repos et sa position de travail, est commandé par au moins un vérin de plaquage (14, 14') monté à sa partie inférieure (15).

5. Table vibrante selon la revendication 4, caractérisée en ce que chaque vérin de placage (14, 14') est constitué par un vérin souple se trouvant à l'air libre en position de repos et sous une pression donnée en position de travail.

6. Table vibrante selon l'une quelconque des revendications 4 et 5, caractérisée en ce que le ou les vérins de placage (14, 14') coopèrent avec au moins un vérin d'équilibrage (16, 16') susceptible de maintenir constamment la tablette vibrante (10) en position horizontale.

7. Table vibrante selon l'une quelconque des revendications 1 à 6, caractérisée en ce que la pression exercée par le ou les vérins de placage (14, 14') est réglable.

## Claims

1. Vibrating table for manufacturing concrete products comprising:
- a flat horizontal upper surface (1) with a mould supplied with concrete via a slide valve which can move alternately between a front position in which it is located above this mould and a rear position in which it is located below a feed hopper;
- a rigid chassis (3) to which the surface (1) is connected by means of suspension means (2); and
- main vibrating members (4, 4', 5, 5') balanced so as to be able to apply the same compacting energy at each point of the surface (1) and of the mould;
the vibrating table being characterised in that the main vibrating members (4,4', 5,5') cooperate with auxiliary vibrating members (8, 9, 14, 14', 16, 16') which apply complementary compacting energy to the front part, opposite the hopper feeding the upper surface (1) and the mould so as to compensate the imbalance in the filling of the latter at this level, these auxiliary vibrating members comprising an auxiliary chassis (8) which is equipped with a small upper vibrating table (10) arranged below the front part of the surface (1), parallel thereto, and driven so as to vibrate by a vibrating motor (9).

2. Vibrating table according to Claim 1, characterised in that the auxiliary chassis (8) is articulated about a shaft (7) integral with the rigid chassis (3) and moves between a rest position in which it is independent of the surface (1) and an operating position in which it engages with the lower part of the surface (1) to transmit its vibrations to the front section thereof.

3. Vibrating table according to either of Claims 1 and 2, characterised in that the vibrating motor (9) operates permanently.

4. Vibrating table according to any one of Claims 1 to 3, characterised in that the movement of the auxiliary chassis (8) between its rest position and its operating position is controlled by means of a flattening jack (14,14') mounted at the lower part (15) thereof.

5. Vibrating table according to Claim 4, characterised in that each flattening jack (14,14') comprises a flexible jack which is situated in the open air in the rest position and at a given pressure in the operating position.

6. Vibrating table according to either of Claims 4 and 5, characterised in that the flattening jack (jacks) (14,14') cooperates (cooperate) with at least one balancing jack (16,16') which can constantly maintain the small vibrating table (10) in a horizontal position.

7. Vibrating table according to any one of Claims 1 to 6, characterised in that the pressure exerted by the flattening jack (jacks) (14,14') is adjustable.

## Patentansprüche

1. Rütteltisch zur Herstellung von Betonerzeugnissen,bestehend aus:
- einer ebenen horizontalon Oberseite (1) mit einer Betonform, die durch einen beweglichen Schieber mit Beton gefüllt wird, der abwechselnd in einer Vorderstellung , wobei er sich über dieser Form befindet und einer Hinterstellung ist, wobei er sich unter einem Fülltrichter befindet,
- einem starren Gestell (3), an dem die Oberseite (1) mittels Aufhängungen (2) befestigt ist, und
- den Hauptrüttelvorrichtungen (4, 4', 5, 5,), die so ausgeglichen sind, daß jedem Punkt der Oberseite (1) und der Form die gleiche Verdichtungsenergie zugeführt wird,
Rütteltisch, gekennzeichnet dadurch, daß die Hauptrüttelvorrichtungen (4, 4', 5, 5,) mit den Nebenrüttelvorrichtungen (0, 9, 14, 14', 16, 16') zusammenwirken, die eine zusätzliche Verdichtungsenergie auf den vorderen Teil, gegenüber dem Fülltrichter der Oberseite (1) und der Form, übertragen, um die ungleichmäßige Füllung der letzteren auszugleichen, wobei diese Nebenrüttelvorrichtungen aus einem Nebengestell (8) mit einem kleinen Rütteltisch (10) bestehen, der unter dem vorderen Teil der Oberseite (1), parallel zu dieser, angebracht ist und durch einen Rüttelmotor (9) in Vibration versetzt wird.

2. Rütteltisch nach Anspruch 1, gekennzeichnet dadurch, daß das Nebengestell (8) um eine mit dem starren Gestell (3) verbundene Achse schwenkbar gelagert ist und sich zwischen einer Ruhestellung, wobei es von der Oberseite (1) losgelöst ist und einer Arbeitsstellung, wobei es mit dem unteren Teil der Oberseite (1) verbunden ist , um seine Vibrationen auf deren vorderen Teil zu übertragen.

3. Rütteltisch nach irgendeinem der Ansprüche 1 und 2, gekennzeichnet dadurch, daß der Rüttelmotor (9) kontinuierlich arbeitet.

4. Rütteltisch nach irgendeinem der Ansprüche 1 bis 3 , gekennzeichnet dadurch, daß die Verschiebung des Nebengestells (8) zwischen seiner Ruhestellung und seiner Arbeitsstellung durch mindestens eine Verstellspindel (14, 14') gesteuert wird, die an dessen Unterteil befestigt ist.

5. Rütteltisch nach Anspruch 4, gekennzeichnet dadurch, daß jede Verstellspindel (14, 14') aus einer flexiblen Spindel besteht, die in Ruhestellung freiliegend und in Arbeitsstellung einem bestimmten Druck ausgesetzt sind.

6. Rütteltisch nach irgendeinem der Ansprüche 4 und 5, gekennzeichnet dadurch, daß die Verstellspindeln (14, 14') mit mindestens einer Ausgleichswinde ( 16, 16') zusammenwirken, die den kleinen Rütteltisch (10) konstant in horizontaler Lage halt.

7. Rütteltisch nach irgendeinem der Ansprüche 1 bis 6, gekennzeichnet dadurch, daß der durch die Verstellspindeln ( 14, 14') ausgeübte Druck regelbar ist.
